# EUROPÄISCHE PATENTANMELDUNG

(11) **EP 4 699 810 A1**
(43) Veröffentlichungstag der Anmeldung: **25.02.2026**
(21) Anmeldenummer: 24196260.4
(22) Anmeldetag: 23.08.2024
(51) Int. Cl.: B41J 11/00, B41M 5/00

(54) **AUFTRAGSVORRICHTUNG MIT AUFTRAGSWERK**

(71) Anmelder: SWISS KRONO Tec AG, 6004 Luzern (CH)
(72) Erfinder: Dicke, Sebastian, 16868 Bantikow (DE)
(74) Vertreter: Gramm, Lins & Partner Patent- und Rechtsanwälte PartGmbB

(57) **Zusammenfassung**

Die Erfindung betrifft eine Auftragsvorrichtung zum Aufbringen einer Schicht eines Primers auf ein Werkstück, wobei die Auftragsvorrichtung ein erstes Auftragswerk aufweist, dadurch gekennzeichnet, dass in dem ersten Auftragswerk eine erste Auftragseinrichtung und eine zweite Auftragseinrichtung angeordnet sind, die jeweils in eine Auftragsposition, in der die Auftragseinrichtungen Primer auf das Werkstück aufbringen können, und in eine Ruheposition, in der die Auftragseinrichtungen keinen Primer auf das Werkstück aufbringen können, bringbar sind, wobei das erste Auftragswerk derart ausgestaltet ist, dass höchstens eine Auftragseinrichtung des ersten Auftragswerkes sich gleichzeitig in der jeweiligen Auftragsposition befinden kann.

## Beschreibung

Die Erfindung betrifft eine Auftragsvorrichtung zum Aufbringen einer Schicht eines Primers auf ein Werkstück, wobei die Auftragsvorrichtung ein erstes Auftragswerk aufweist und ein Verfahren zum Digitaldruck auf einem Werkstück. Derartige Auftragsvorrichtungen zum Aufbringen einer Schicht eines Primers auf ein Werkstück sind beispielsweise aus der Herstellung von Dekorpapieren mittels einer Digitaldruckanlage bekannt.

EP 2 158 358 B1 offenbart beispielweise, eine Tintenaufnahmeschicht, also einen Primer, auf die zu bedruckende Oberfläche aufzubringen, bevor die Drucktinte und das eigentliche Dekor aufgebracht werden. Durch den Primer, der vor der Drucktinte auf das Papier aufgebracht wird, wird beispielsweise bei einem passiven Primer, der auch normaler Primer genannt wird, das Papier von einer Seite versiegelt, sodass das Aufsaugen und Eindringen der Drucktinte in das Papier zumindest teilweise, vorzugsweise jedoch vollständig, verhindert wird. Als Auftragsgewicht der Tintenaufnahmeschicht werden 2-25 g/m² offenbart, die mit üblichen Auftragsverfahren wie Walzenauftrag-, Schlitzdüsenauftrag-, Gravur- oder Nipp-Verfahren, Curtain Coating, Luftbürsten oder Rollrakeldosierung aufgetragen werden.

Je weniger Tinte das nach dem Auftrag des Primers auf das Werkstück zu druckende Motiv benötigt, desto mehr Primer muss auf das Werkstück aufgetragen werden, um eventuelle Unebenheiten und Farbschwenkungen des Untergrundes, also der zu bedruckenden Fläche, auszugleichen. Um Materialkosten und damit Herstellungskosten zu sparen, ist es wünschenswert, nicht mehr Primers auf das Werkstück aufzutragen, als erforderlich ist, um das zu druckende Motiv auf dem Werkstück in der gewünschten Farbe darzustellen.

Aus diesem Grund ist es erforderlich, die Auftragsmenge des durch die Auftragsvorrichtung auf das Werkstück aufgetragenen Primers verändern zu können.

Hierzu muss eine andere Auftragseinrichtung zum Aufbringen des Primers verwendet werden. Im Stand der Technik wird hierfür die Auftragseinrichtung aus der Auftragsvorrichtung ausgebaut und stattdessen eine andere Auftragseinrichtung, die eine andere Auftragsmenge an Primer auf das Werkstück auftragen kann, in die Auftragsvorrichtung eingebaut. Nachteilig daran ist, dass hierdurch mehrstündige Ausfallzeiten der Auftragsvorrichtung entstehen, in denen kein Primer auf das Werkstück aufgetragen werden kann.

Die Aufgabe der vorliegenden Erfindung besteht darin, die Wechselzeit, die zwischen dem Auftragen von Primer durch eine erste Auftragseinrichtung und dem Auftragen von Primer durch eine zweite Auftragseinrichtung benötigt wird, und damit die Ausfallzeit der Auftragsvorrichtung, zu verkürzen.

Gelöst wird diese Aufgaben durch eine Auftragsvorrichtung gemäß dem Oberbegriff des Anspruchs 1, dass sich dadurch auszeichnet, dass in dem ersten Auftragswerk eine erste Auftragseinrichtung und eine zweite Auftragseinrichtung angeordnet sind, die jeweils in eine Auftragsposition, in der die Auftragseinrichtungen Primer auf das Werkstück aufbringen können, und in eine Ruheposition, in der die Auftragseinrichtungen keinen Primer auf das Werkstück aufbringen können, bringbar sind, wobei das erste Auftragswerk derart ausgestaltet ist, dass höchstens eine Auftragseinrichtung des ersten Auftragswerkes sich gleichzeitig in der jeweiligen Auftragsposition befinden kann. Vorteilhafte Ausführungsform sind in den Unteransprüchen beschrieben.

Gemäß Anspruch 1 weist die Auftragsvorrichtung also ein erstes Auftragswerk auf, in dem eine erste Auftragseinrichtung und eine zweite Auftragseinrichtung angeordnet sind, wobei die erste Auftragseinrichtung und die zweite Auftragseinrichtung jeweils in eine Auftragsposition und eine Ruheposition bringbar sind. Befindet sich eine Auftragseinrichtung in einer Auftragsposition, kann durch diese Auftragseinrichtung Primer auf das Werkstück aufgebracht werden. Befindet sich eine Auftragseinrichtung in einer Ruheposition, kann durch diese Auftragseinrichtung kein Primer auf das Werkstück aufgetragen werden. Dabei ist das erste Auftragswerk so ausgestaltet, dass höchstens eine Auftragseinrichtung, beispielsweise die erste Auftragseinrichtung oder die zweite Auftragseinrichtung, sich gleichzeitig in einer Auftragsposition befinden kann. Das bedeutet, dass sich entweder keine oder eine Auftragseinrichtung in einer Auftragsposition befindet. Es befinden sich niemals mehr als eine Auftragseinrichtung des ersten Auftragswerkes gleichzeitig in der Auftragsposition. Dies gilt auch, wenn die Auftragspositionen der Auftragseinrichtungen nicht identisch sind. Das Auftragswerk, das sich in der Auftragsposition befindet, wird auch aktives Auftragswerk genannt.

Mit anderen Worten wird mit dem ersten Auftragswerk nur durch höchstens eine Auftragseinrichtung gleichzeitig Primer auf das Werkstück aufgetragen. Befindet sich die erste Auftragseinrichtung des ersten Auftragswerkes in einer Auftragsposition und soll durch die zweite Auftragseinrichtung Primer auf das Werkstück aufgetragen werden, muss die erste Auftragseinrichtung aus der Auftragsposition in ihre Ruheposition und die zweite Auftragseinrichtung in ihre Auftragsposition gebracht werden kann. Die Auftragsposition des ersten Auftragswerkes ist in einigen Ausführungsbeispielen der vorliegenden Erfindung identisch mit der Auftragsposition des zweiten Auftragswerkes. In anderen Ausführungsformen weisen die beiden Auftragswerke unterschiedliche Auftragspositionen auf.

In einigen Ausführungsbeispielen der vorliegenden Erfindung ist die Ruheposition des ersten Auftragswerkes mit der Ruheposition des zweiten Auftragswerkes identisch. In anderen Ausführungsbeispielen weisen die beiden Auftragswerke unterschiedliche Ruheposition auf.

Vorzugsweise wird zum Wechseln des aktiven Auftragswerkes zunächst das bisherige aktive Auftragswerk aus seiner Auftragsposition in seine Ruheposition gebracht, bevor ein anderes Auftragswerk aus seiner Ruheposition in seine Auftragsposition gebracht wird und so zum neuen aktiven Auftragswerk wird. Dazu ist es notwendig, dass die Ruhepositionen der beiden Auftragswerke unterschiedlich sind. In anderen Ausführungsbeispielen der vorliegenden Erfindung werden die beiden beteiligten Auftragswerke gleichzeitig bewegt. Dabei verlässt das aktive Auftragswerk vorzugsweise seine Auftragsposition zum gleichen Zeitpunkt, zu dem das andere Auftragswerk seine Ruheposition verlässt. Besonders bevorzugt erreicht das bisherige aktive Auftragswerk seine Ruheposition zum gleichen Zeitpunkt, zu dem das andere Auftragswerk seine Auftragsposition erreicht und so zum neuen aktiven Auftragswerk wird.

Vorzugsweise haben die erste Auftragseinrichtung und die zweite Auftragseinrichtung eine konstante relative Position und Orientierung zueinander, sodass gleichzeitig beispielsweise die erste Auftragseinrichtung aus der Auftragsposition in eine Ruheposition und die zweite Auftragseinrichtung von einer Ruheposition in die Auftragsposition bewegt wird. In diesem Fall ist bevorzugt die Auftragsposition der ersten Auftragseinrichtung identisch zu der Auftragsposition der zweiten Auftragseinrichtung. Eine solche Ausgestaltung nicht beispielsweise dann vor, wenn die beiden Auftragseinrichtungen an dergleichen Haltevorrichtung angeordnet sind. Um in diesem Fall die aktive Auftragseinrichtung zu wechseln, wird vorzugsweise die gesamte Haltevorrichtung bewegt, sodass sich alle Auftragseinrichtungen, die in dieser Haltevorrichtung angeordnet sind, bewegen. Die Haltevorrichtung ist Teil des ersten Auftragswerkes.

In einem konkreten Beispiel befindet sich während des Auftragens von Primer auf das Werkstück durch die erste Auftragseinrichtung die erste Auftragseinrichtung in der Auftragsposition und die zweite Auftragseinrichtung in der Ruheposition. Das erste Auftragswerk weist die erste Auftragseinrichtung und die zweite Auftragseinrichtung auf und stellt diese so bereit, dass sie von einer Auftragsposition in eine Ruheposition und umgekehrt bringbar sind. Durch die erfindungsgemäße Auftragsvorrichtung kann die Auftragsmenge an Primer, der auf das Werkstück aufgetragen wird, verändert werden, ohne dass eine Auftragseinrichtung aus der Auftragsvorrichtung ausgebaut und eine andere Auftragseinrichtung in die Auftragsvorrichtung eingebaut werden muss. Dadurch verkürzt sich die Wechselzeit und damit die Ausfallzeit der Auftragsvorrichtung. Weiter werden hierdurch fehleranfällige und kostenintensive, manuelle Arbeitsschritte unnötig gemacht.

Ein Auftragswerk ist ein Teil einer erfindungsgemäßen Auftragsvorrichtung, wobei ein Auftragswerk mindestens eine Auftragseinrichtung aufweist. Das erste Auftragswerk weist erfindungsgemäß mindestens eine erste Auftragseinrichtung und eine zweite Auftragseinrichtung auf. Das erste Auftragswerk weist neben den Auftragseinrichtungen die Haltevorrichtungen für die Auftragseinrichtungen auf und ist dazu eingerichtet, die Auftragseinrichtungen des Auftragswerkes von der Auftragsposition in eine Ruheposition und umgekehrt zu bringen. Hierzu weist das erste Auftragswerk beispielsweise einen Motor auf. Das erste Auftragswerk weist vorzugsweise eine einzige Haltevorrichtung auf, an der alle Auftragseinrichtungen des Auftragswerkes befestigt sind. Damit wird auf besonders einfache Weise erreicht, dass die Auftragseinrichtungen gemeinsam bewegt werden können. In anderen Ausgestaltungen verfügt das erste Auftragswerk über mehrere Haltevorrichtungen, an denen jeweils einzelne Auftragseinrichtungen angeordnet sind. Dadurch wird es möglich, eine einzelne Auftragseinrichtung zu bewegen, in dem ihre jeweilige Haltevorrichtung bewegt wird, ohne dass die anderen Auftragseinrichtungen bewegt werden.

Eine Auftragseinrichtung ist eine Komponente in einem Auftragswerk, die dazu eingerichtet ist, in der Auftragsposition Primer auf ein Werkstück aufzutragen. Hierzu wird die Auftragseinrichtung durch eine Haltevorrichtung so in ihrer Position gehalten, dass sie in der Auftragsposition Primer auf ein Werkstück auftragen kann. Beispielsweise ist eine Auftragseinrichtung eine Auftragswalze oder eine Rakel, insbesondere eine Rasterwalze oder eine Rollrakel.

In einer bevorzugten Ausführungsform sind die erste und die zweite Auftragseinrichtung in jeder Erstreckungsrichtung höchstens 20 m, bevorzugt höchstens 10 m, weiter bevorzugt höchstens 7 m voneinander entfernt.

Ein Werkstück ist beispielsweise aus Metall und/oder Holz. In einer bevorzugten Ausführungsform ist das Werkstück ein Holzwerkstoff, insbesondere ein Druckbasispapier. In einer bevorzugten Ausführungsform ist das Werkstück aus einem Holzwerkstoff, insbesondere einem Druckbasispapier, aufgebaut. Zur Herstellung der Druckbasispapiere können Nadelholz-Zellstoffe, Laubholz-Zellstoffe oder Mischungen beider Zellstoffarten verwendet werden.

Der auf die Beschichtung mit Primer folgende Druck ist insbesondere ein DigitalDruck, der durch eine Digitaldruckeinrichtung erfolgt.

In einer bevorzugten Ausführungsform weist das erste Auftragswerk mindestens eine weitere Auftragseinrichtung, also insgesamt mindestens drei Auftragseinrichtungen, bevorzugt mindestens zwei, weiter bevorzugt mindestens drei, wie mindestens vier, beispielsweise mindestens fünf, noch weiter bevorzugt mindestens sechs und/oder höchstens acht, bevorzugt höchstens sieben, weiter bevorzugt höchstens sechs weitere Auftragseinrichtung auf. Beispielsweise weist das erste Auftragswerk vier, fünf, oder sechs Auftragseinrichtungen auf. Vorzugsweise kann jede dieser Auftragseinrichtungen in einer Auftragsposition und in eine Ruheposition gebracht werden. Mehrere Auftragseinrichtungen können eine identische Auftragsposition und/oder eine identische Ruheposition aufweisen.

Besonders bevorzugt sind alle Auftragseinrichtungen des ersten Auftragswerkes an derselben Haltevorrichtung angeordnet, sodass Sie gleichzeitig bewegt werden. Die Bewegung, die die Auftragseinrichtungen durch das Bewegen der Haltevorrichtung ausführen können, sind vorzugsweise kreisförmige Bewegungen. Dabei wird die jeweils benötigte Auftragseinrichtung in ihre Auftragsposition gebracht, wodurch definitionsgemäß alle anderen Auftragseinrichtungen in einer ihre Ruheposition sind. Wird nun die aktive Auftragseinrichtungen gewechselt, wird die Haltevorrichtung gedreht, bis die Auftragseinrichtungen, die die neue aktive Auftragseinrichtungen werden soll, sich in der Auftragsposition befindet. Wieder befinden sich dann alle anderen Auftragseinrichtungen in einer Ruheposition. Besonders bevorzugt weist jede Auftragseinrichtungen eine einzige Auftragsposition aber mehrere Ruhepositionen auf. Vorzugsweise sind die Auftragsposition und/oder die auf Ruhepositionen für alle Auftragseinrichtungen des Auftragswerkes identisch.

Je mehr Auftragseinrichtungen das erste Auftragswerk aufweist, desto mehr unterschiedliche Auftragsmengen an Primer können auf das Werkstück durch die Auftragsvorrichtung aufgetragen werden, ohne dass eine Auftragseinrichtung aus der Auftragsvorrichtung ausgebaut und eine andere Auftragseinrichtung in die Auftragsvorrichtung eingebaut werden muss.

In einer bevorzugten Ausführungsform sind die Auftragseinrichtungen des ersten Auftragswerkes nur gemeinsam bewegbar. Beispielsweise haben hierfür die erste Auftragseinrichtung und die zweite Auftragseinrichtung eine konstante relative Position und Orientierung zueinander. Vorteilhaft hieran ist, dass die Auftragseinrichtungen mit weniger Aufwand in die und aus der Auftragsposition gebracht werden können, indem mehrere Auftragseinrichtungen in gemeinsam bewegt werden. So ist beispielsweise ein einziger Motor oder auch ein anderer Antriebsmechanismus notwendig, um die Bewegung zu erreichen. Durch die gemeinsame Bewegung der Auftragseinrichtungen wird gleichzeitig sichergestellt, dass sich jeweils nur eine Auftragseinrichtung in der Auftragsposition befindet, sofern die Auftragsposition aller Auftragseinrichtungen des Auftragswerkes identisch ist.

Beispielsweise ist das erste Auftragswerk als ein Auftragseinrichtungsrevolver ausgebildet. Dabei wird das Auftragswerk um eine Rotationsachse gedreht, wodurch alle Auftragseinrichtungen gleichzeitig in ihrer Position verändert werden. Die Rotationsachse verläuft vorzugsweise senkrecht zur Vorschubbewegung des Werkstückes, auf das der Primer aufzubringen ist. Für den Fall, dass wenigstens eine der Auftragseinrichtungen als Auftragswalze ausgebildet ist, verläuft die Rotationsachse vorzugsweise parallel zur Längsrichtung, vorzugsweise zur Symmetrieachse der Auftragswalze. In einer bevorzugten Ausgestaltung sind alle Auftragseinrichtungen als Auftragswalze ausgebildet, die besonders bevorzugt parallele Längsrichtung und Symmetrieachsen aufweisen. Vorteilhafterweise verlaufen alle diese Symmetrieachsen parallel zur Rotationsachse des Auftragseinrichtungsrevolvers.

In einer anderen vorteilhaften Ausgestaltung sind die Auftragseinrichtungen des ersten Auftragswerkes nur gemeinsam bewegbar, indem die erste Auftragseinrichtung und die zweite Auftragseinrichtung um eine gemeinsame Achse schwenkbar in dem ersten Auftragswerk angeordnet sind. Vorteilhaft hieran ist, dass das erste Auftragswerk durch die materialsparende und kompakte Bauweise weniger fehleranfällig ist. Darüber hinaus ermöglicht die kompakte Bauweise des ersten Auftragswerkes eine kompakte Bauweise der Auftragsvorrichtung.

In einer bevorzugten Ausführungsform weist die Auftragsvorrichtung mindestens eine Arretierungseinrichtung auf, die dazu eingerichtet ist, eine Auftragseinrichtung in ihrer jeweiligen eingestellten Position zu halten. Vorteilhafterweise ist die Arretierungseinrichtung eingerichtet, alle Auftragseinrichtungen in ihrer jeweils eingestellten Position zu halten. Soll die aktive Auftragseinrichtung gewechselt und/oder eine andere Auftragseinrichtungen bewegt werden, ist zuvor die Arretierungseinrichtung zu lösen, sodass die Auftragswerk bewegt werden können.

In einer bevorzugten Ausführungsform weist die Auftragsvorrichtung ein zweites Auftragswerk auf, in dem wenigstens eine dritte Auftragseinrichtung angeordnet ist.

Bei Auftragsvorrichtungen mit mehr als einem Auftragswerk sind unterschiedliche Ausgestaltungen denkbar. In einer ersten Ausgestaltung wird jeweils nur ein Auftragswerk der Auftragsvorrichtung in der Auftragsvorrichtung angeordnet, während das zweite Auftragswerk der Auftragsvorrichtung nicht in der Auftragsvorrichtung angeordnet ist. Um das zweite Auftragswerk so anzuordnen, dass eine Auftragseinrichtungen des zweiten Auftragswerkes in einer Auftragsposition gebracht werden kann, muss das zweite Auftragswerk in die Auftragsvorrichtung eingebaut und zuvor das erste Auftragswerk aus der Auftragsvorrichtung ausgebaut werden. Alternativ sind beide Auftragswerke in der Auftragsvorrichtung enthalten, sodass eine Auftragseinrichtungen des ersten Auftragswerkes und eine Auftragseinrichtungen des zweiten Auftragswerkes jeweils eine Schicht Primer auf das Werkstück aufbringen können. Eine solche Ausgestaltung mit zwei in Kombination genutzten Auftragswerken ermöglicht höhere Primerauftragsmengen als es durch die Nutzung nur eines Auftragswerks möglich wäre. Beispielsweise ist die Auftragsmenge mit Rasterwalzen auf einen Primerauftrag von 6 g/m² begrenzt. In einer Ausführungsform mit Auftragswerken kann durch die Kombination von jeweils einer Rasterwalze mit einer Primerauftragsmenge von 6 g/m² in den zwei Auftragswerken eine Primerauftragsmenge von 12 g/m² erreicht werden.

Vorzugsweise verfügen beide Auftragswerke über jeweils mehrere Auftragseinrichtungen, die besonders bevorzugt alle in einer Auftragsposition und eine Ruheposition gebracht werden können. Die durch eine Auftragseinrichtung aufbringbare Primermenge ist durch die Art der Auftragseinrichtung vorbestimmt. Ein weiterer Vorteil von zwei in Kombination betriebenen Auftragswerken, bei denen die beiden Auftragswerke so angeordnet sind, dass jeweils eine Auftragseinrichtungen in der Auftragsposition angeordnet ist, ist, dass sich die Gesamtmenge an Primer, die durch die Auftragsvorrichtung aufgebracht werden kann, vergrößert und zudem eine größere Anzahl unterschiedlicher Gesamtmengen aufgebracht werden kann. Auch hier ist vorteilhaft, dass durch mehrere Auftragseinrichtungen die Wechselzeit zwischen unterschiedlichen Primerauftragsmengen verkürzt wird.

Durch die Einbindung von zwei unabhängigen oder in Kombination betriebenen Auftragswerken wird ein hoher und gleichzeitig variabler Primerauftrag ermöglicht, der alle Dekorgruppen optimal abdecken kann und gleichzeitig kostengünstig, wartungsarm sowie ausfallsicher ist.

In einer bevorzugten Ausführungsform ist in dem zweiten Auftragswerk zudem eine vierte Auftragseinrichtung angeordnet, wobei die dritte Auftragseinrichtung und die vierte Auftragseinrichtung jeweils in eine Auftragsposition, in der die Auftragseinrichtungen sie Primer auf den Werkstück aufbringen können, und in eine Ruheposition, in der die Auftragseinrichtungen keinen Primer auf das Werkstück aufbringen können, bringbar sind, in der das nicht der Fall ist, wobei das zweite Auftragswerk derart ausgestaltet ist, dass höchstens eine Auftragseinrichtung des zweiten Auftragswerkes sich gleichzeitig in der jeweiligen Auftragsposition befinden kann.

Durch die vierte Auftragseinrichtung erhöht sich die Anzahl verschiedener möglicher Primerauftragsmengen, sofern die vierte Auftragseinrichtung eine andere Primerauftragsmenge besitzt als die anderen Auftragseinrichtungen. Wenn die dritte und vierte Auftragseinrichtung identische Primerauftragsmengen besitzen, wird stattdessen ein schneller Austausch einer der Auftragseinrichtungen durch die jeweils andere Auftragsrolle ermöglicht.

In einer bevorzugten Ausführungsform ist mindestens eine Auftragseinrichtung des ersten und/oder zweiten Auftragswerkes, vorzugsweise jede Auftragseinrichtung des ersten und/oder zweiten Auftragswerkes eine Auftragswalze, insbesondere eine Rasterwalze.

Die maximale Primerauftragsmenge von Rasterwalzen ist auf etwa 6 g/m² begrenzt. Für Druckmotive mit wenig aufzubringender Drucktinte werden jedoch regelmäßig Schichtdicken von mehr als 6 g/m², wie beispielsweise 9 g/m² oder 10 g/m², benötigt. In diesem Fall ist es vorteilhaft, zwei Auftragswerke zu verwenden. Alternativ kann ein vorbehandeltes Werkstück mit einer Grundierung von beispielsweise 2 g/m² Primer verwendet werden und durch die Auftragsvorrichtung die Differenz zum benötigten Primerschicht abhängig vom Druckmotiv aufgetragen werden.

In einer bevorzugten Ausführungsform sind die Auftragseinrichtungen des ersten und/oder zweiten Auftragswerkes eingerichtet, unterschiedliche Mengen des Primers auf das Werkstück aufzubringen. Vorteilhaft daran ist, dass eine größere Anzahl unterschiedlicher Primermengen aufbringbar ist.

In einer bevorzugten Ausführungsform ist mindestens eine Ruheposition, bevorzugt jede Ruheposition auch eine Wartungsposition. Eine Wartungsposition ist eine Position einer Auftragseinrichtung, in der es möglich ist, sie zu inspizieren, auszubauen, einzubauen und/oder zu warten. Insbesondere ist eine Auftragseinrichtungen, die sich in einer Wartungsposition befindet, von außen zugänglich. Dazu ist besonders bevorzugt die Auftragseinrichtungen nicht aus dem Auftragswerk auszubauen oder zu verschieben. Der Vorteil ist, dass eine Auftragseinrichtung in einer Wartungsposition getauscht oder gewartet werden kann, während eine andere Auftragseinrichtung Primer auf das Werkstück aufbringt. Soll für einen auf den aktuell durchgeführten Auftrag folgenden Primerauftrag eine andere Primerauftragsmenge benötigt werden, als durch die aktuell eingesetzten Auftragseinrichtungen, kann so während des Betriebs die dann benötigte Primerauftragsmenge ermöglicht werden.

Alternativ wird die Funktion einer Auftragseinrichtung durch eine andere Auftragseinrichtung übernommen. Beispielsweise befindet sich eine alte, demnächst zu ersetzende Auftragseinrichtung in der Auftragsposition und trägt Primer auf ein Werkstück auf. Währenddessen wir eine neue Auftragseinrichtung mit identischer Primerauftragsmenge in der Wartungsposition in das Auftragswerk eingebaut. Anschließend wird die alte Auftragseinrichtung aus der Auftragsposition in eine Wartungsposition gebracht und die neue Auftragseinrichtung von der Wartungsposition in die Auftragsposition. Während die Produktion mit der neuen Auftragseinrichtung wieder anläuft, wird die alte Auftragseinrichtung aus dem Auftragswerk ausgebaut.

Bei Ausgestaltungen aus dem Stand der Technik muss eine defekte Auftragseinrichtung oder eine zur Wartung vorgesehene Auftragseinrichtung jeweils aus der Auftragsvorrichtung ausgebaut werden. Hierdurch entstehen oft mehrstündige Ausfallzeiten der Auftragsvorrichtung, die mit der vorgeschlagenen Vorrichtung gemäß den Ausführungsbeispielen der vorliegenden Erfindung vermieden werden.

In einer bevorzugten Ausführungsform weist die Auftragsvorrichtung eine elektronische Steuerung auf, die eingerichtet ist, wenigstens eine Auftragseinrichtung des ersten und/oder zweiten Auftragswerkes, vorzugsweise alle Auftragseinrichtungen des ersten und/oder zweiten Auftragswerkes aus der Auftragsposition in die Ruheposition und/oder umgekehrt zu bringen.

In einer bevorzugten Ausführungsform weist die Auftragsvorrichtung eine Steuereinrichtung auf, die dazu eingerichtet ist, die Auftragswerke in ihrer Position zu verändern.

In einer besonders bevorzugten Ausführungsform weist die Auftragsvorrichtung eine Steuereinrichtung auf, die dazu eingerichtet ist, die Auftragswerke in ihrer Position zu verändern und die Positionen der Auftragseinrichtungen in einem, bevorzugt in allen Auftragswerken, zu verändern.

Die Steuerung ist eingerichtet, Primermenge, die durch die Auftragsvorrichtung aufgebracht wird, einzustellen und an das zu druckende Dekor anzupassen. Dies läuft vorzugsweise automatisiert. Beispielsweise können bei in Verfahrensrichtung hintereinander angeordnetem ersten und zweiten Auftragswerk die erste und die dritte Auftragseinrichtung gleichzeitig von einer Ruheposition in eine Auftragsposition gebracht werden.

In einer bevorzugten Ausführungsform ist die elektronische Steuerung eingerichtet, die Auftragseinrichtungen des ersten Auftragswerkes und/oder des zweiten Auftragswerkes, in Abhängigkeit einer gewünschten Menge des Primers, die aufgebracht werden soll, in die Auftragspositionen und die Ruhepositionen zu bringen. Hierzu ist die Steuerung so eingerichtet, dass sie anhand der vorhandenen Auftragseinrichtungen und deren individuellen Primerauftragsmengen die benötigten Auftragseinrichtungen für eine zu erreichende Primermenge auf dem Werkstück von der Ruheposition in eine Auftragsposition bringt, sofern sich diese Auftragseinrichtung noch nicht in der Auftragsposition befindet.

In einer bevorzugten Ausführungsform ist die elektronische Steuerung zusätzlich dazu eingerichtet, die gewünschte Menge des Primers aus Parametern des Werkstückes und/oder eines auf die Schicht des Primers aufzubringende Druckschicht zu bestimmen. Vorteilhaft hieran ist, dass für einen Druckauftrag nicht zunächst die zu erreichende Primerauftragsmenge angegeben werden muss, um die Auftragseinrichtung oder Auftragseinrichtungen auszuwählen. Die Parameter werden elektronische Steuerung beispielsweise kann ein Benutzer der Auftragsvorrichtung übergeben. Alternativ oder zusätzlich dazu ist die elektronische Steuerung eingerichtet, auf einen elektronischen Datenspeicher zuzugreifen, in dem die Parameter in maschinenlesbarer Form hinterlegt sind.

In einer besonders bevorzugten Ausführungsform beinhalten die Parameter des Werkstückes das Material des Werkstückes und/oder die Farbe, die Temperatur, die Feuchtigkeit, die Rauheit und/oder die Saugfähigkeit der Oberfläche des Werkstückes.

Beispielsweise muss bei einer geringeren Saugfähigkeit der Oberfläche weniger Primer aufgetragen werden. Dadurch, dass das System dies erkennt, kann Primer gespart werden. Die für das Material und das Druckmotiv optimale Primermenge hat darüber hinaus direkten Einfluss auf die Qualität des Druckergebnisses.

In einer bevorzugten Ausführungsform beinhalten die Parameter der auf die Schicht des Primers aufzubringende Druckschicht die Separationsdruckdaten und/oder die Tintenauftragsmengen.

In einer bevorzugten Ausführungsform weist die die Auftragsvorrichtung zusätzlich eine Trocknungseinrichtung auf, die in Prozessrichtung hinter dem ersten und/oder zweiten Auftragswerk angeordnet ist. Insbesondere ist die Trocknungseinrichtung in Prozessrichtung hinter dem letzten Auftragswerk der Auftragsvorrichtung angeordnet. Die Trocknungseinrichtung ist bevorzugt eine Infrarotstrahlungsquelle oder eine konvektive Trocknungseinrichtung, beispielsweise eine kontinuierliche Luftstromtrocknungseinrichtung. In vielen Fällen ist es für die Qualität des auf den Primer aufgetragenen Druckmotives nachteilig, wenn der Druck auf den feuchten Primer aufgetragen wird. Durch die Trocknungseinrichtung wird die Zeit verkürzt, die der Primer zum zumindest teilweisen Trocknen. Vorteilhaft an der Trocknungseinrichtung ist daher, dass die Zeit bis zum Trocknen des Primers und somit auch die Zeit bis zum Druck des Druckmotivs verkürzt wird.

Die Erfindung betrifft zusätzlich ein Verfahren zum Digitaldruck auf einem Werkstück mit den Schritten
a) Aufbringen eines Primers durch eine hier beschriebene Auftragsvorrichtung; und
b) Auftragen von Digitaldrucktinte auf den aufgebrachten Primer.

Vorzugsweise werden einer elektrischen Steuerung der Auftragsvorrichtung Informationen über die aufzubringende Menge des Primers bereitgestellt. Die elektrische Steuerung ermittelt aus diesen Informationen, welche Auftragseinrichtungen verwendet werden sollen, um die gewünschte Menge des Primers auf die Oberfläche des Werkstückes aufzubringen und sendet dann Steuersignale an die Auftragswerke und/oder die Auftragseinrichtungen der Auftragsvorrichtung, um die Auftragseinrichtungen in die entsprechenden Ruhepositionen und Auftragspositionen zu bringen. Damit ist gewährleistet, dass die aufzubringende Menge des Primers aufgebracht wird.

In einer bevorzugten Ausgestaltung wird der elektrischen Steuerung wenigstens ein Merkmal des Werkstückes bereitgestellt und die elektrische Steuerung bestimmt in Abhängigkeit dieses wenigstens einen Merkmals die Informationen über die aufzubringende Menge des Primers. Das wenigstens eine Merkmal beinhaltet beispielsweise das Material des Werkstückes, die Farbe, die Temperatur, die Feuchtigkeit, die Rauheit und/oder die Saugfähigkeit der Oberfläche des Werkstückes. Die elektrische Steuerung ist eingerichtet, aus dem wenigstens einen Merkmal allein oder in Kombination mit weiteren Daten die Informationen über die gewünschte Menge des Primers zu ermitteln. Dies kann durch hinterlegte funktionale Zusammenhänge zwischen den Werten des jeweiligen Merkmals und der Menge des Primers oder durch hinterlegte Tabellen geschehen. Es ist jedoch auch möglich, dass ein computergestütztes Lernen (Künstliche Intelligenz, neuronales Netzwerk) verwendet wird.

Bevorzugt wird in der elektrischen Steuerung ermittelt, welche Auftragseinrichtungen verwendet werden sollen. Dabei wird einerseits berücksichtigt, welche Menge an Primer aufgebracht werden soll. Vorzugsweise wird jedoch zusätzlich berücksichtigt, wenn in unterschiedlichen Auftragswerken oder unterschiedlichen Auftragseinrichtungen unterschiedliche Primer eingefüllt und entsprechend auf die Oberfläche des Werkstückes aufgebracht werden. Auch diese Daten werden bevorzugte elektrischen Steuerung bereitgestellt, sodass diese auch in Abhängigkeit dieser Daten ermittelt, welche Auftragseinrichtungen verwendet werden und entsprechend in ihre Auftragsposition gebracht werden sollen.

Die elektrische Steuerung ist vorzugsweise eingerichtet, verschiedene Druckaufträge so zu sortieren und die Auftragsvorrichtung so zu steuern, dass möglichst selten Auftragseinrichtungen aus ihrer Ruheposition in die Auftragsposition oder umgekehrt gebracht werden sollen.

Insbesondere wird das Verfahren mit einer Auftragsvorrichtung zum Aufbringen einer Schicht eines Primers auf ein Werkstück durchgeführt, wobei die Auftragsvorrichtung ein erstes Auftragswerk aufweist, wobei in dem ersten Auftragswerk eine erste Auftragseinrichtung und eine zweite Auftragseinrichtung angeordnet sind, die jeweils in eine Auftragsposition, in der die Auftragseinrichtungen Primer auf das Werkstück aufbringen können, und in eine Ruheposition, in der die Auftragseinrichtungen keinen Primer auf das Werkstück aufbringen können, bringbar sind, wobei das erste Auftragswerk derart ausgestaltet ist, dass höchstens eine Auftragseinrichtung des ersten Auftragswerkes sich gleichzeitig in der jeweiligen Auftragsposition befinden kann.

Beispielsweise wird mit einem erfindungsgemäßen Verfahren zum Digitaldruck ein Dekorpapier mit einem sehr hellen oder weißen Dekor hergestellt, indem in einem ersten Schritt eine Primerschicht von 1,5 bis 2,5 g/m², bevorzugt 1,8 bis 2,2 g/m², weiter bevorzugt 1,9 bis 2,1 g/m², noch weiter bevorzugt 2,0 g/m² auf das Werkstück aufgetragen wird und in einem zweiten Schritt 0,01 bis 1 g/m², bevorzugt 0,3 bis 0,7 g/m², weiter bevorzugt 0,4 bis 0,6 g/m², noch weiter bevorzugt 0,5 g/m² Digitaldrucktinte auf die Primerschicht aufgetragen wird.

In einem anderen Beispiel wird mit einem erfindungsgemäßen Verfahren zum Digitaldruck ein Dekorpapier mit einem hellen Dekor hergestellt, indem in einem ersten Schritt eine Primerschicht von 2,5 bis 3,5 g/m², bevorzugt 2,8 bis 3,2 g/m², weiter bevorzugt 2,9 bis 3,1 g/m², noch weiter bevorzugt 3,0 g/m² auf das Werkstück aufgetragen wird und in einem zweiten Schritt 1 bis 2 g/m², bevorzugt 1,3 bis 1,7 g/m², weiter bevorzugt 1,4 bis 1,6 g/m², noch weiter bevorzugt 1,5 g/m² Digitaldrucktinte auf die Primerschicht aufgetragen wird.

In einem anderen Beispiel wird mit einem erfindungsgemäßen Verfahren zum Digitaldruck ein Dekorpapier mit einem mitteldunklen Dekor hergestellt, indem in einem ersten Schritt eine Primerschicht von 3,5 bis 4,5 g/m², bevorzugt 3,8 bis 4,2 g/m², weiter bevorzugt 3,9 bis 4,1 g/m², noch weiter bevorzugt 4,0 g/m² auf das Werkstück aufgetragen wird und in einem zweiten Schritt 2,5 bis 3,5 g/m², bevorzugt 2,7 bis 3,3 g/m², weiter bevorzugt 2,9 bis 3,1 g/m², noch weiter bevorzugt 3 g/m² Digitaldrucktinte auf die Primerschicht aufgetragen wird.

In einem anderen Beispiel wird mit einem erfindungsgemäßen Verfahren zum Digitaldruck ein Dekorpapier mit einem dunklen Dekor hergestellt, indem in einem ersten Schritt eine Primerschicht von 5 bis 7 g/m², bevorzugt 5,5 bis 6,5 g/m², weiter bevorzugt 5,8 bis 6,2 g/m², noch weiter bevorzugt 6,0 g/m² auf das Werkstück aufgetragen wird und in einem zweiten Schritt 4 bis 6 g/m², bevorzugt 4,5 bis 5,5 g/m², weiter bevorzugt 4,8 bis 5,2 g/m², noch weiter bevorzugt 5 g/m² Digitaldrucktinte auf die Primerschicht aufgetragen wird.

In einem anderen Beispiel wird mit einem erfindungsgemäßen Verfahren zum Digitaldruck ein Dekorpapier mit einem sehr dunklen Dekor hergestellt, indem in einem ersten Schritt eine Primerschicht von 7 bis 13 g/m², bevorzugt 8 bis 12 g/m², weiter bevorzugt 9 bis 11 g/m², noch weiter bevorzugt 10,0 g/m² auf das Werkstück aufgetragen wird und in einem zweiten Schritt 6 bis 12 g/m², bevorzugt 7 bis 11 g/m², weiter bevorzugt 8 bis 10 g/m², noch weiter bevorzugt 9 g/m² Digitaldrucktinte auf die Primerschicht aufgetragen wird. In diesem Beispiel wird eine Auftragseinrichtung mit zwei Auftragswerken verwendet, die in Kombination eingesetzt werden, sodass durch zwei Auftragseinrichtungen Primer auf das Werkstück aufgetragen wird. Beispielsweise weist das erste Auftragswerk hierzu im ersten Auftragswerk eine Auftragseinrichtung in der Auftragsposition mit einer Primerauftragsmenge von 6 g/m² und die zweite Auftragseinrichtung eine Auftragseinrichtung in der Auftragsposition mit einer Primerauftragsmenge von 4 g/m² auf, sodass durch die Auftragseinrichtung 10 g/m² Primer auf das Werkstück aufgetragen werden.

Optional wird der Primer nach dem Aufbringen der Primerschicht und vor dem Auftragen der Digitaldrucktinte getrocknet, insbesondere durch eine Trocknungseinrichtung.

In einem ersten konkreten Ausführungsbeispiel werden auf einer Papierdigitaldruckanlage bei einem Holzwerkstoffhersteller Holz-, Stein- und Fantasiedekore gedruckt. Die Druckanlage ist innerhalb der Produktionsstraße mit zwei Primerauftragswerken ausgestattet, wobei das erste Auftragswerk Auftragseinrichtungen mit einem Schöpfvolumen von 4 g/m² aufweist und das zweite Auftragswerk Auftragseinrichtungen mit einem Schöpfvolumen von 6 g/m². Für die Produktion eines dunklen Dekors wird eine Primerauftragsmenge von 10 g/m² benötigt. Für die Produktion des Dekors werden beide Primerauftragswerke in Kombination betrieben und das dunkle Dekor kann in voller Farbintensität zu Fußbodenbelag verarbeitet werden.

In einem zweiten konkreten Ausführungsbeispiel ist die Auftragsvorrichtung mit zwei Auftragswerken ausgestattet, wobei das erste Auftragswerk Auftragseinrichtungen mit einem Schöpfvolumen von 4 g/m² aufweist und das zweite Auftragswerk Auftragseinrichtungen mit einem Schöpfvolumen von 6 g/m². Für die Produktion eines weißen Dekors wird lediglich eine Primerauftragsmenge von 2 g/m² benötigt. Die Produktion des Dekors wird so geplant, dass der vorherige Druckauftrag nur das zweite Autragswerk mit einem Schöpfvolumen von 6 g/m² benötigt. Im ersten Auftragswerk wird in dieser Zeit eine Auftragseinrichtung mit einem Schöpfvolumen von 2 g/m² eingebaut. Ohne Stillstandzeit kann im Anschluss das weiße Dekor mit der optimalen Auftragsmenge produziert werden.

In einem dritten konkreten Ausführungsbeispiel weist die Austragsvorrichtung ein Auftragswerk auf. Während der Produktion wird festgestellt, dass die sich in der Auftragsposition befindliche Auftragseinrichtung nicht länger betrieben werden kann. Daraufhin wird eine Auftragseinrichtung mit identischer Primerauftragsmenge in die Auftragsposition bewegt und die Produktion läuft wieder an. Während die Produktion wieder läuft, wird die defekte Auftragseinrichtung in eine Wartungsposition bewegt und dort getauscht.

Mithilfe der beigefügten Figuren werden nachfolgend einige Ausführungsbeispiel der vorliegenden Erfindung näher beschrieben. Es zeigt:
- Figur 1: - die schematische Darstellung einer Auftragsvorrichtung mit einem Auftragswerk und
- Figur 2: - die schematische Darstellung einer Auftragsvorrichtung mit 2 Auftragswerken.

Figur 1 zeigt eine Auftragsvorrichtung 2 mit einem ersten Auftragswerk 4. Das erste Auftragswerk 4 weist eine erste Auftragseinrichtung 6 und eine zweite Auftragseinrichtung 8 auf. Die erste Auftragseinrichtung 6 und die zweite Auftragseinrichtung 8 sind von einer Auftragsposition in eine Wartungsposition bringbar. Im vorliegenden Ausführungsbeispiel sind die erste Auftragseinrichtung 6 und die zweite Auftragseinrichtung 8 jeweils eine Auftragswalze. Die erste Auftragseinrichtung 6 befindet sich in der Auftragsposition. Die zweite Auftragseinrichtung 8 befindet sich in einer Ruheposition, die gleichzeitig eine Wartungsposition ist. In dieser Position kann die zweite Auftragseinrichtung gewartet, überprüft und/oder getauscht werden.

Die erste Auftragseinrichtung 6 und die zweite Auftragseinrichtung 8 sind dazu eingerichtet, in der Auftragsposition Primer auf das Werkstück 6 aufzutragen. Im vorliegenden Ausführungsbeispiel ist die erste Auftragseinrichtung 6 dazu einrichtet 2 g/m² Primer auf das Werkstück 10 aufzutragen und die zweite Auftragseinrichtung 8 dazu eingerichtet, 6 g/m² Primer auf das Werkstück 10 aufzutragen.

In diesem Beispiel ist das Werkstück 10 ein Druckbasispapier.

Figur 2 zeigt eine weitere Ausführungsform einer Auftragsvorrichtung 2 mit einem ersten Auftragswerk 4 und einem zweiten Auftragswerk 44. Das erste Auftragswerk 4 und das zweite Auftragswerk 44 sind jeweils als Auftragseinrichtungsrevolver mit jeweils drei Auftragseinrichtungen 6, 8, 8`, 66, 88, 88' in Form von Auftragswalzen ausgebildet. Die Auftragswalzen 6 und 66 befinden sich in der Auftragsposition und tragen Primer auf das Werkstück 10 auf, wobei die erste Auftragswalze 6 ein Schöpfvolumen von 4 g/m² aufträgt und die dritte Auftragseinrichtung 44 ein Schöpfvolumen von 6 g/m² aufträgt.

In diesem Ausführungsbeispiel ist das Werkstück 10 Papier.

Das Werkstück 10 wird in eine Förderrichtung F gefördert. In diesem Ausführungsbeispiel ist die Förderrichtung F so angeordnet, dass die Auftragseinrichtungen 6 und 66 gleichzeitig Primer auf unterschiedliche Stellen des Werkstücks 10 aufbringen. In Prozessrichtung wird auf eine bestimmte Stelle des Werkstücks 10 zunächst durch die Auftragseinrichtung 6 und anschließend von der Auftragseinrichtung 66 Primer auf das Werkstück 10 aufgetragen, sodass insgesamt 10 g/m² Primer auf das Werkstück 10 aufgetragen werden.

Die Auftragseinrichtungen 8, 8`, 88 und 8`befinden sich in einer Ruheposition.

Das erste Auftragswerk 4 und das zweite Auftragswerk 44 werden jeweils über die Steuerung 12 gesteuert. Die Steuerung 12 steuert insbesondere die Position der Auftragseinrichtungen 6, 8, 8`, 66, 88, 88' in den Auftragswerken 4, 44. Im vorliegenden Beispiel sind die Auftragswerke 4, 44 ortsfest. Das bedeutet sie sind über eine Achse drehbar, können jedoch nicht ihre Positionen miteinander tauschen, um beispielsweise das erste Auftragswerk 4 durch das zweite Auftragswerk 44 zu ersetzen.

Mit anderen Worten wird über die Steuereinrichtung 12 gesteuert, welche der Auftragseinrichtungen 6, 8, 8`, 66, 88, 88` der zwei Auftragswerke 4, 44 jeweils in der Auftragsposition und der Wartungsposition sind.

### Bezugszeichenliste

- 2: Auftragsvorrichtung
- 4: Erstes Auftragswerk
- 6: Erste Auftragseinrichtung
- 8: Zweite Auftragseinrichtung
- 8`, 88`: Weitere Auftragseinrichtung
- 10: Werkstück
- 12: Steuerung
- 44: Zweites Auftragswerk
- 66: Dritte Auftragseinrichtung
- 88: Vierte Auftragseinrichtung
- 88`: Erster Auftragseinrichtungsrevolver
- F: Förderrichtung

## Patentansprüche

1. Auftragsvorrichtung (2) zum Aufbringen einer Schicht eines Primers auf ein Werkstück, wobei die Auftragsvorrichtung (2) ein erstes Auftragswerk (4) aufweist,
**dadurch gekennzeichnet, dass**
in dem ersten Auftragswerk (4) eine erste Auftragseinrichtung (6) und eine zweite Auftragseinrichtung (8) angeordnet sind, die
jeweils in eine Auftragsposition, in der die Auftragseinrichtungen (6, 8) Primer auf das Werkstück aufbringen können, und in eine Ruheposition, in der die Auftragseinrichtungen keinen Primer auf das Werkstück aufbringen können, bringbar sind,
wobei das erste Auftragswerk (4) derart ausgestaltet ist, dass höchstens eine Auftragseinrichtung (6) des ersten Auftragswerkes (4) sich gleichzeitig in der jeweiligen Auftragsposition befinden kann.

2. Auftragsvorrichtung nach Anspruch 1, **dadurch gekennzeichnet, dass** das erste Auftragswerk (4) wenigstens eine weitere Auftragseinrichtung (8`, 88`), bevorzugt mindestens zwei, weiter bevorzugt mindestens vier und/oder höchstens acht, bevorzugt höchstens sechs, weiter bevorzugt höchstens vier weitere Auftragseinrichtungen aufweist.

3. Auftragsvorrichtung nach einem der voranstehenden Ansprüche, **dadurch gekennzeichnet, dass** die Auftragseinrichtungen des ersten Auftragswerkes (4) nur gemeinsam bewegbar sind.

4. Auftragsvorrichtung nach einem der voranstehenden Ansprüche, **dadurch gekennzeichnet, dass** die Auftragsvorrichtung (2) ein zweites Auftragswerk (44) aufweist, in dem wenigstens eine dritte Auftragseinrichtung (66) angeordnet ist.

5. Auftragsvorrichtung nach Anspruch 4, **dadurch gekennzeichnet, dass** in dem zweiten Auftragswerk (44) zudem eine vierte Auftragseinrichtung (88) angeordnet ist, wobei die dritte Auftragseinrichtung (66) und die vierte Auftragseinrichtung (88) jeweils in eine Auftragsposition, in der die Auftragseinrichtungen (6, 8, 8`, 88`) Primer auf das Werkstück aufbringen können, und in eine Ruheposition, in der die Auftragseinrichtungen (6, 8, 8`, 88`) keinen Primer auf das Werkstück aufbringen können, bringbar sind, wobei das zweite Auftragswerk (44) derart ausgestaltet ist, dass höchstens eine Auftragseinrichtung des zweiten Auftragswerkes (44) sich gleichzeitig in der jeweiligen Auftragsposition befinden kann.

6. Auftragsvorrichtung nach einem der voranstehenden Ansprüche, **dadurch gekennzeichnet, dass**
(a) mindestens eine Auftragseinrichtung des ersten und/oder zweiten Auftragswerkes (4, 44), vorzugsweise jede Auftragseinrichtung des ersten und/oder zweiten Auftragswerkes (44) eine Auftragswalze, insbesondere eine Rasterwalze, ist und/oder
(b) die Auftragseinrichtungen des ersten und/oder zweiten Auftragswerkes (4, 44) eingerichtet sind, unterschiedliche Mengen des Primers auf das Werkstück aufzubringen.

7. Auftragsvorrichtung nach einem der vorstehenden Ansprüche, **dadurch gekennzeichnet, dass** mindestens eine Ruheposition, bevorzugt jede Ruheposition auch eine Wartungsposition ist.

8. Auftragsvorrichtung nach einem der voranstehenden Ansprüche, **dadurch gekennzeichnet, dass** die Auftragsvorrichtung eine elektronische Steuerung aufweist, die eingerichtet ist, wenigstens eine Auftragseinrichtung des ersten und/oder zweiten Auftragswerkes (4, 44), vorzugsweise alle Auftragseinrichtungen des ersten und/oder zweiten Auftragswerkes (4, 44) aus der Auftragsposition in die Ruheposition und/oder umgekehrt zu bringen.

9. Auftragsvorrichtung nach Anspruch 8, **dadurch gekennzeichnet, dass** die elektronische Steuerung eingerichtet ist, die Auftragseinrichtungen des ersten Auftragswerkes (4) und/oder des zweiten Auftragswerkes (44), in Abhängigkeit einer gewünschten Menge des Primers, die aufgebracht werden soll, in die Auftragspositionen und die Ruhepositionen zu bringen.

10. Auftragsvorrichtung nach Anspruch 9, **dadurch gekennzeichnet, dass** die elektronische Steuerung eingerichtet ist, die gewünschte Menge des Primers aus Parametern des Werkstückes und/oder eines auf die Schicht des Primers aufzubringende Druckschicht zu bestimmen.

11. Auftragsvorrichtung nach Anspruch 10, **dadurch gekennzeichnet, dass**
(a) die Parameter des Werkstückes das Material des Werkstückes und/oder die Farbe, die Temperatur, die Feuchtigkeit, die Rauheit und/oder die Saugfähigkeit der Oberfläche des Werkstückes beinhalten und/oder
(b) die Parameter der auf die Schicht des Primers aufzubringenden Druckschicht die Separationsdruckdaten und/oder die Tintenauftragsmengen beinhalten.

12. Auftragsvorrichtung nach einem der voranstehenden Ansprüche, **dadurch gekennzeichnet, dass** die Auftragsvorrichtung (2) zusätzlich eine Trocknungseinrichtung aufweist, die in Prozessrichtung hinter dem ersten und/oder zweiten Auftragswerk (4, 44) angeordnet ist.

13. Verfahren zum Digitaldruck auf einem Werkstück mit den Schritten
(a) Aufbringen eines Primers durch eine Auftragsvorrichtung (2) nach einem der Ansprüche 1 bis 12;
(b) Auftragen von Digitaldrucktinte auf den aufgebrachten Primer.

14. Verfahren nach Anspruch 13, **dadurch gekennzeichnet, dass** Informationen über die aufzubringende Menge Primer einer elektrischen Steuerung (12) der Auftragsvorrichtung (2) bereitgestellt werden und die Steuerung (12) Steuersignale aussendet, um die Auftragseinrichtungen in die entsprechenden Ruhepositionen und Auftragspositionen zu bringen, so dass die aufzubringende Menge aufgebracht wird.

15. Verfahren nach Anspruch 14, **dadurch gekennzeichnet, dass** der elektrischen Steuerung (12) wenigstens ein Merkmal des Werkstückes, beispielsweise das Material des Werkstückes, die Farbe, die Temperatur, die Feuchtigkeit, die Rauheit und/oder die Saugfähigkeit der Oberfläche des Werkstückes einer elektrischen Steuerung (12) bereitgestellt wird, und die elektrische Steuerung (12) in Abhängigkeit des wenigstens einen Merkmals die Informationen über die aufzubringende Menge Primer bestimmt.

## Geänderte Patentansprüche

### Geänderte Patentansprüche gemäss Regel 137(2) EPÜ.

1. Auftragsvorrichtung (2) zum Aufbringen einer Schicht eines Primers auf ein Werkstück, wobei die Auftragsvorrichtung (2) ein erstes Auftragswerk (4) aufweist,
**dadurch gekennzeichnet, dass**
in dem ersten Auftragswerk (4) eine erste Auftragseinrichtung (6) und eine zweite Auftragseinrichtung (8) angeordnet sind, die
jeweils in eine Auftragsposition, in der die Auftragseinrichtungen (6, 8) Primer auf das Werkstück aufbringen können, und in eine Ruheposition, in der die Auftragseinrichtungen keinen Primer auf das Werkstück aufbringen können, bringbar sind,
wobei das erste Auftragswerk (4) derart ausgestaltet ist, dass höchstens eine Auftragseinrichtung (6) des ersten Auftragswerkes (4) sich gleichzeitig in der jeweiligen Auftragsposition befinden kann,
wobei die Auftragsvorrichtung (2) ein zweites Auftragswerk (44) aufweist, in dem wenigstens eine dritte Auftragseinrichtung (66) angeordnet ist.

2. Auftragsvorrichtung nach Anspruch 1, **dadurch gekennzeichnet, dass** das erste Auftragswerk (4) wenigstens eine weitere Auftragseinrichtung (8', 88'), bevorzugt mindestens zwei, weiter bevorzugt mindestens vier und/oder höchstens acht, bevorzugt höchstens sechs, weiter bevorzugt höchstens vier weitere Auftragseinrichtungen aufweist.

3. Auftragsvorrichtung nach einem der voranstehenden Ansprüche, **dadurch gekennzeichnet, dass** die Auftragseinrichtungen des ersten Auftragswerkes (4) nur gemeinsam bewegbar sind.

4. Auftragsvorrichtung nach einem der voranstehenden Ansprüche, **dadurch gekennzeichnet, dass** in dem zweiten Auftragswerk (44) zudem eine vierte Auftragseinrichtung (88) angeordnet ist, wobei die dritte Auftragseinrichtung (66) und die vierte Auftragseinrichtung (88) jeweils in eine Auftragsposition, in der die Auftragseinrichtungen (6, 8, 8', 88') Primer auf das Werkstück aufbringen können, und in eine Ruheposition, in der die Auftragseinrichtungen (6, 8, 8', 88') keinen Primer auf das Werkstück aufbringen können, bringbar sind, wobei das zweite Auftragswerk (44) derart ausgestaltet ist, dass höchstens eine Auftragseinrichtung des zweiten Auftragswerkes (44) sich gleichzeitig in der jeweiligen Auftragsposition befinden kann.

5. Auftragsvorrichtung nach einem der voranstehenden Ansprüche, **dadurch gekennzeichnet, dass**
(a) mindestens eine Auftragseinrichtung des ersten und/oder zweiten Auftragswerkes (4, 44), vorzugsweise jede Auftragseinrichtung des ersten und/oder zweiten Auftragswerkes (44) eine Auftragswalze, insbesondere eine Rasterwalze, ist und/oder
(b) die Auftragseinrichtungen des ersten und/oder zweiten Auftragswerkes (4, 44) eingerichtet sind, unterschiedliche Mengen des Primers auf das Werkstück aufzubringen.

6. Auftragsvorrichtung nach einem der vorstehenden Ansprüche, **dadurch gekennzeichnet, dass** mindestens eine Ruheposition, bevorzugt jede Ruheposition auch eine Wartungsposition ist.

7. Auftragsvorrichtung nach einem der voranstehenden Ansprüche, **dadurch gekennzeichnet, dass** die Auftragsvorrichtung eine elektronische Steuerung aufweist, die eingerichtet ist, wenigstens eine Auftragseinrichtung des ersten und/oder zweiten Auftragswerkes (4, 44), vorzugsweise alle Auftragseinrichtungen des ersten und/oder zweiten Auftragswerkes (4, 44) aus der Auftragsposition in die Ruheposition und/oder umgekehrt zu bringen.

8. Auftragsvorrichtung nach Anspruch 7, **dadurch gekennzeichnet, dass** die elektronische Steuerung eingerichtet ist, die Auftragseinrichtungen des ersten Auftragswerkes (4) und/oder des zweiten Auftragswerkes (44), in Abhängigkeit einer gewünschten Menge des Primers, die aufgebracht werden soll, in die Auftragspositionen und die Ruhepositionen zu bringen.

9. Auftragsvorrichtung nach Anspruch 8, **dadurch gekennzeichnet, dass** die elektronische Steuerung eingerichtet ist, die gewünschte Menge des Primers aus Parametern des Werkstückes und/oder eines auf die Schicht des Primers aufzubringende Druckschicht zu bestimmen.

10. Auftragsvorrichtung nach Anspruch 9, **dadurch gekennzeichnet, dass**
(a) die Parameter des Werkstückes das Material des Werkstückes und/oder die Farbe, die Temperatur, die Feuchtigkeit, die Rauheit und/oder die Saugfähigkeit der Oberfläche des Werkstückes beinhalten und/oder
(b) die Parameter der auf die Schicht des Primers aufzubringenden Druckschicht die Separationsdruckdaten und/oder die Tintenauftragsmengen beinhalten.

11. Auftragsvorrichtung nach einem der voranstehenden Ansprüche, **dadurch gekennzeichnet, dass** die Auftragsvorrichtung (2) zusätzlich eine Trocknungseinrichtung aufweist, die in Prozessrichtung hinter dem ersten und/oder zweiten Auftragswerk (4, 44) angeordnet ist.

12. Verfahren zum Digitaldruck auf einem Werkstück mit den Schritten
(a) Aufbringen eines Primers durch eine Auftragsvorrichtung (2) nach einem der Ansprüche 1 bis 11;
(b) Auftragen von Digitaldrucktinte auf den aufgebrachten Primer.

13. Verfahren nach Anspruch 12, **dadurch gekennzeichnet, dass** Informationen über die aufzubringende Menge Primer einer elektrischen Steuerung (12) der Auftragsvorrichtung (2) bereitgestellt werden und die Steuerung (12) Steuersignale aussendet, um die Auftragseinrichtungen in die entsprechenden Ruhepositionen und Auftragspositionen zu bringen, so dass die aufzubringende Menge aufgebracht wird.

14. Verfahren nach Anspruch 13, **dadurch gekennzeichnet, dass** der elektrischen Steuerung (12) wenigstens ein Merkmal des Werkstückes, beispielsweise das Material des Werkstückes, die Farbe, die Temperatur, die Feuchtigkeit, die Rauheit und/oder die Saugfähigkeit der Oberfläche des Werkstückes einer elektrischen Steuerung (12) bereitgestellt wird, und die elektrische Steuerung (12) in Abhängigkeit des wenigstens einen Merkmals die Informationen über die aufzubringende Menge Primer bestimmt.
